# EUROPÄISCHE PATENTSCHRIFT

(11) **EP 3 096 107 B1**
(45) Veröffentlichungstag und Bekanntmachung des Hinweises auf die Patenterteilung: **04.07.2018**
(21) Anmeldenummer: 16161863.2
(22) Anmeldetag: 23.03.2016
(51) Int. Cl.: F41A 3/72, F41A 3/34, F41A 5/18, F41A 21/48

(54) **VERSCHLUSS FÜR EIN GEWEHR**
BREECH MECHANISM FOR A RIFLE
MECANISME DE CULASSE POUR ARME

(30) Priorität: 22.05.2015 DE 102015108125
(43) Veröffentlichungstag der Anmeldung: 23.11.2016
(73) Patentinhaber: L&O Hunting Group GmbH, 88316 Isny im Allgäu (DE)
(72) Erfinder: Leimer, Jan, 56941 Mestecko Trnavka (CZ)
(74) Vertreter: Charrier Rapp & Liebau

(56) Entgegenhaltungen:
- EP-A2- 0 896 198
- DE-C1- 19 836 964
- US-A- 3 200 710
- US-A- 4 161 836

## Beschreibung

Die Erfindung betrifft einen Verschluss für ein Gewehr und ein Gewehr mit einem derartigen Verschluss.

Aus der US 4 161 836 A ist ein gattungsgemäßer Verschluss für eine automatische Schusswaffe bekannt. Dieser enthält einen innerhalb eines zylindrischen Steuerstücks axial verschiebbaren Verschlussblock mit einer Ausnehmung, in der ein Riegelblock zwischen einer Entriegelungsstellung und einer Verriegelungsstellung schwenkbar angeordnet ist. Bei einer Rückwärtsbewegung des Steuerstücks fällt ein vorderer Schenkel des Riegelblocks in eine radiale Bohrung des Steuerstücks, wodurch der Riegelblock in eine nach unten geschwenkte Entriegelungsstellung gelangt. In eine seitliche Bohrung des zylindrischen Steuerstücks ist ein mit dem Riegelblock zusammenwirkender Verschlussblockhebel eingesteckt. Durch den Verschlussblockhebel wird der Riegelblock bei einer Rückwärtsbewegung des Steuerstücks in seiner Entriegelungsstellung gehalten.

Aufgabe der Erfindung ist es, einen einfach demontier- bzw. montierbaren Verschluss und eine Gewehr mit einem derartigen Verschluss zu schaffen. Diese Aufgabe wird durch einen Verschluss mit den Merkmalen des Anspruchs 1 und durch ein Gewehr mit den Merkmalen des Anspruchs 10 gelöst. Zweckmäßige Weiterbildungen und vorteilhafte Ausführungsformen der Erfindung sind Gegenstand der Unteransprüche.

Bei dem erfindungsgemäßen Verschluss weist der mit einem Auszieher an der Vorderseite versehene Versschlusskörper eine Steueröffnung mit einer Entriegelungsrampe auf und das als Steckverbinder ausgebildete Steuerelement wirkt mit der Entriegelungsrampe am Verschlusskörper zu dessen Verschiebung aus einer oberen Verriegelungsstellung in eine untere Entriegelungsstellung zusammen. Das Steuerelement kann somit einfach herausgezogen oder wieder eingesteckt werden, wodurch die Demontage bzw. Montage des Verschlusses erheblich vereinfacht wird.

Das Steuerelement kann in vorteilhafter Weise in Form eines einfach einsteckbaren und auch leicht wieder demontierbaren Stifts ausgebildet sein. An dem Steuerelement kann auch ein Verschlussgriff angeordnet sein. Dadurch kann das Steuerelement einfach herausgezogen und somit der Verschluss bei Bedarf einfach auseinandergebaut werden. Außerdem kann das Steuerelement auch einen Teil des Verschlussgriffs bilden, wodurch die Anzahl der erforderlichen Teile reduziert werden kann.

Die Verschlussbetätigungseinrichtung weist vorzugsweise zwei zueinander parallele Schubstangen auf, zwischen denen das Steuerelement lösbar angeordnet ist. Zur sicheren Halterung des Steuerelements und zur Verhinderung einer unerwünschten Demontage kann in einer der Schubstangen zweckmäßigerweise eine Demontagesicherung angeordnet sein. Die Demontagesicherung kann einen zu dem Steuerelement rechtwinklig angeordneten Sicherungsstift enthalten, der zwischen einer das Steuerelement haltenden Sicherungsstellung und einer das Steuerelement freigebenden Demontagestellung verschiebbar ist.

Über das Steuerelement kann auch die Bewegung des Verschlusskörpers in die Verriegelungsstellung gesteuert werden. An dem Verschlusskörper können aber auch andere Steuerelemente zur Bewegung in die Verriegelungsstellung angeordnet sein. So kann der Verschlusskörper z.B. auch seitlich vorstehende Ansätze enthalten, die mit Verriegelungsrampen an den Schubstangen der Verschlussbetätigungseinrichtung zur Verschiebung des Verschlusskörpers in die Verriegelungsstellung zusammenwirken.

An dem Verschlusskörper kann ein radial beweglicher Hülsenhalter angeordnet sein. Durch den Hülsenhalter kann die Patronenhülse auf besonders zweckmäßige Weise auch dann präzise in der Höhe des Patronenlagers gehalten werden, wenn sich der Verschlusskörper quer zur Längsachse des Laufs aus der oberen Verriegelungsstellung in die untere Entriegelungsstellung bewegt.

Die Erfindung betrifft außerdem ein Gewehr, das einen Systemkasten bzw. ein Verschlussgehäuse, ein am Verschlussgehäuse lösbar befestigten Gewehrlauf und einen vorstehend beschriebenen Verschluss enthält. Die Verschlussbetätigungseinrichtung des Verschlusses kann zwischen oberen Führungsflächen am Verschlussgehäuse und unteren Führungsflächen am Gewehrlauf verschiebbar geführt sein.

Der Gewehrlauf kann zweckmäßigerweise einen auf das Verschlussgehäuse aufsetzbaren und mit diesem fest verbindbaren hinteren Teil und einen vom Verschlussgehäuse frei auskragenden vorderen Teil ohne feste Verbindung zu einem nur am Verschlussgehäuse befestigten Vorderschaft enthält. Dadurch kann der Lauf zur Demontage auch ohne vorherige Demontage des Vorderschafts einfach nach oben abgenommen werden. Es müssen keine Verbindungen an der Vorderseite des Laufs gelöst werden und der Lauf muss auch nicht aus einer Laufaufnahme herausgezogen werden. Auch zur Montage kann der Lauf einfach auf das Verschlussgehäuse aufgesetzt und mit diesem verbunden werden. Somit kann eine einfachere Zerlegbarkeit des Selbstladegewehrs erreicht werden.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen Teillängsschnitt eines Gewehrs mit einem Verschlussgehäuse und einem Teil eines Gewehrlaufs;
- **Figur 2**: einen Verschluss des in Figur 1 gezeigten Gewehrs mit einer Verschlussbetätigungseinrichtung und einem Versschlusskörper in einer Perspektive;
- **Figur 3**: die Verschlussbetätigungseinrichtung des in Figur 2 gezeigten Verschlusses in einer Perspektive;
- **Figur 4**: den Verschlusskörper des in Figur 2 gezeigten Verschlusses in einer Perspektive;
- **Figur 5**: eine Teilansicht des Gewehrs von Figur 1 mit dem Verschluss in einer Verriegelungsstellung;
- **Figur 6**: einen Querschnitt des Gewehrs von Figur 1 mit dem Verschluss in einer Verriegelungsstellung;
- **Figur 7**: eine Teilansicht des Gewehrs von Figur 1 mit dem Verschluss in einer Entriegelungsstellung;
- **Figur 8**: einen Querschnitt des Gewehrs von Figur 1 mit dem Verschluss in einer Entriegelungsstellung;
- **Figur 9**: eine Demontagesicherung des Gewehrs von Figur 1;
- **Figur 10**: eine vergrößerte Darstellung der Demontagesicherung von Figur 9 in einer Sicherungsstellung;
- **Figur 1**1: eine vergrößerte Darstellung der Demontagesicherung von Figur 9 in einer Demontagestellung;
- **Figur 12**: einen Teillängsschnitt des Gewehrs im Bereich des Patronenlagers mit dem Verschlusskörper in einer Verriegelungsstellung;
- **Figur 13**: einen Teillängsschnitt des Gewehrs im Bereich des Patronenlagers mit dem Verschlusskörper in einer Entriegelungsstellung und
- **Figur 14**: den Verschlusskörper in einer Perspektive von vorne.

In Figur 1 ist ein Teillängsschnitt eines hier als Gasdrucklade-Gewehr ausgeführten Gewehrs mit einem Systemkasten bzw. Verschlussgehäuse 1, einem am Verschlussgehäuse 1 befestigten Gewehrlauf 2 und einem Vorderschaft 3 gezeigt. An dem Verschlussgehäuse 1 ist eine in Schussrichtung gesehen nach vorne vorstehende und zur Seelenachse des Gewehrlaufs parallele Führungsstange 4 befestigt. Auf der nach vorne frei auskragenden und am Gewehrlauf 2 nicht befestigten Führungsstange 4 ist eine in den Figuren 2 und 3 in unterschiedlichen Perspektiven dargestellte und im Folgenden noch näher erläuterte Verschlussbetätigungseinrichtung 5 zur Bewegung eines Verschlusskörpers 6 verschiebbar geführt. Auf der Führungsstange 4 ist außerdem eine Verschlussfeder 7 angeordnet, über welche die Verschlussbetätigungseinrichtung 5 nach vorne gedrückt wird. Über ein Außengewinde 8 am vorderen freien Ende der Führungsstange 4 und eine mit einem entsprechenden Innengewinde versehene Gewindehülse 9 ist der Vorderschaft 3 mit seinem in Schussrichtung gesehen vorderen Ende an der Führungsstange 4 befestigt.

Wie aus Figur 1 hervorgeht, weist der Gewehrlauf 2 einen auf das Verschlussgehäuse 1 aufsetzbaren und mit diesem fest verbindbaren hinteren Teil 10 und einen vom Verschlussgehäuse 1 frei auskragenden vorderen Teil 11 auf. An dem gegenüber dem vorderen Teil 11 im Durchmesser vergrößerten hinteren Teil 10 des Gewehrlaufs 2 ist ein Auswurffenster 12 für den Patronenauswurf vorgesehen. Der in Schussrichtung gesehen hintere Teil 10 und der vordere Teil 11 des Gewehrlaufs 2 sind bei der gezeigten Ausführung aus einem Stück gefertigt. Die beiden Teile 10 und 11 des Gewehrlaufs 2 können aber auch als Einzelteile gefertigt, zusammengesteckt und z.B. durch Verlöten oder eine andere geeignete Verbindung fest miteinander verbunden sein.

Zur Befestigung des Gewehrlaufs 2 am Verschlussgehäuse 1 sind an dem auf dem Verschlussgehäuse 1 aufliegenden hinteren Teil 10 des Laufs 2 zwei radial vorstehende Haltebolzen 13 vorgesehen. Die mit einem Außengewinde versehenen Haltebolzen 13 können in den hinteren Teil 10 des Gewehrlaufs 2 radial eingesetzt oder direkt an dem Gewehrlauf 2 angeformt sein. Die Haltebolzen 13 sind zum Eingriff in zwei nebeneinander angeordnete Bohrungen 14 in einem vorstehenden Auflageteil 15 des Verschlussgehäuses 1 ausgeführt. Durch zwei von der Unterseite des Verschlussgehäuses 1 zugängliche Muttern 16 kann der Gewehrlauf 2 über die beiden Haltebolzen 13 mit seinem nach vorne frei auskragenden vorderen Teil 11 an dem Verschlussgehäuse 1 befestigt werden. An dem Auflageteil 15 des Verschlussgehäuses 1 ist auch das hintere Ende des Vorderschafts 3 befestigt. In dem mittleren Bereich des Laufs 2 ist am vorderen Teil 11 ein nach unten vorstehender Gasentnahmeblock 17 vorgesehen.

In Figur 1 ist gezeigt, dass der Gasentnahmeblock 17 einen Gaszylinder 18 mit einer in den Lauf 2 mündenden Gasentnahmebohrung 19 und einen im Gaszylinder 18 axial verschiebbar geführten Druckkolben 20 aufweist. Der Druckkolben 20 enthält eine durch eine hintere Bohrung im Gasentnahmeblock 17 ragende Kolbenstange 21, die mit der Verschlussbetätigungseinrichtung 5 zu deren Verschiebung in Längsrichtung des Gewehrs zusammenwirkt.

Die in den Figuren 2 und 3 gesondert dargestellte Verschlussbetätigungseinrichtung 5 umfasst einen auf der Führungstange 4 verschiebbar geführten Träger 22 und zwei am Träger 22 über einen Querstift 23 befestigte Schubstangen 24. An den in Schussrichtung gesehen hinteren freien Enden der beiden schienenförmigen Schubstangen 24 ist auf deren Oberseite jeweils eine mit seitlichen Ansätzen 25 am Verschlusskörper 6 zusammenwirkende Steuerkurve mit einer Vertiefung 26, einer schräg nach oben verlaufenden Verriegelungsrampe 27 und einer oberen Steuerfläche 28 vorgesehen. Die als Schienen ausgeführten Schubstangen 24 weisen im hinteren Endbereich gegenüberliegende Verdickungen 29 mit Querbohrungen 30 für ein hier als Querstift ausgeführtes Steuerelement 31 auf. An dem stiftförmigen Steuerelement 31 ist ein seitlich vorstehender Verschlussgriff 32 angeformt. Der Träger 22 enthält an seinem in Schussrichtung gesehen vorderen Teil einen U-förmigen Querschnitt mit einer Aufnahme 33 und einer hinteren Anlage 34 für die Kolbenstange 21 des Druckkolbens 20 auf. In die nach oben offene Aufnahme 33 des Trägers 22 ist der Gasentnahmeblock 17 bei der Montage des Gewehrlaufs 2 einfach einsteckbar.

In Figur 4 ist der Verschlussköper 6 gezeigt. Dieser weist neben den seitlich vorstehenden Ansätzen 25 einen nach oben vorstehenden Verriegelungsblock 35 auf. An den beiden Ansätzen 25 und dem Verriegelungsblock 35 sind hintere Verriegelungsflächen 36 bzw. 37 vorgesehen. An der Rückseite des Verschlusskörpers 6 sind außerdem eine Schlagplatte 38 und ein Ausstoßer 39 angeordnet. Quer durch den Verschlusskörper 6 verläuft eine durchgehende Steueröffnung 40 mit einer unteren Steuerfläche 41 und einer schräg nach oben verlaufenden Entriegelungsrampe 42.

Durch Verschiebung der in Figur 3 gezeigten Verschlussbetätigungseinrichtung 5 in Längsrichtung der Selbstladewaffe ist der in Figur 4 dargestellte Verschlusskörper 6 zwischen einer in den Figuren 5 und 6 gezeigten oberen Verriegelungsstellung und einer in den Figuren 7 und 8 gezeigten unteren Entriegelungsstellung bewegbar.

In der in den Figuren 5 und 6 gezeigten Verriegelungsstellung werden der hier nicht erkennbare Träger 22 und die Schubstangen 24 der auf der Führungsstange 4 verschiebbar geführten und in Figur 3 gesondert dargestellten Verschlussbetätigungseinrichtung 5 durch die zwischen dem Auflageteil 15 des Verschlussgehäuses 1 und dem Träger 22 eingespannte Verschlussfeder 7 in Schussrichtung gesehenen nach vorne (in Figur 5 nach links) gedrückt. In dieser Stellung liegt der Verschlusskörper 6 mit seinen beiden Ansätzen 25 auf der oberen Steuerfläche 28 der Schubstangen 24 auf und der Verriegelungsblock 35 am Verschlusskörper 6 greift in eine Verriegelungsnut 43 am Gewehrlauf 2 ein. Die seitlichen Ansätze 25 greifen außerdem in seitliche Nuten 44 an der Unterseite des tunnelförmigen und nach unten offenen hinteren Laufteils 12 ein. Dadurch wird in der Verriegelungsstellung eine sichere Halterung des Verschlusskörpers 6 im Gewehrlauf 2 erreicht. Das durch die Steueröffnung 40 ragende stiftförmige Steuerelement 31 liegt in der Verriegelungsstellung auf der unteren Steuerfläche 41 der Steueröffnung 40 auf.

Wird die Verschlussbetätigungseinrichtung 5 dagegen entweder über den Verschlussgriff 32 oder den Gasdruck bei der Abgabe eines Schusses entgegen der Kraft der Verschlussfeder 7 in Schussrichtung gesehen nach hinten geschoben, wird der Verschlusskörper 6 über das stiftförmige Steuerelement 31 und die Entriegelungsrampe 42 an der Durchgangsöffnung 40 des Verschlusskörpers 6 nach unten in die in den Figuren 7 und 8 gezeigte Entriegelungsstellung bewegt. In der unteren Entriegelungsstellung befinden sich die seitlichen Ansätze 25 außer Eingriff mit den seitlichen Nuten 44 und liegen in der Vertiefung 26 der Schubstangen 24 auf. Auch der Verriegelungsblock 35 des Verschlusskörpers 6 ist außer Eingriff mit der Verriegelungsnut 43 am Gewehrlauf 2, so dass sich der Verschlusskörper 6 weiter nach hinten bewegen kann. Dabei kann die Patronenhülse mit Hilfe eines an der Vorderseite des Verschlusskörpers 6 angeordneten, in Figur 14 dargestellten, Ausziehers 55 aus dem Patronenlager herausgezogen und über den in Figur 4 gezeigten Ausstoßer 39 durch das Auswurffenster 12 ausgeworfen werden.

In den Figuren 6 und 8 ist erkennbar, dass die Verschlussbetätigungseinrichtung 5 über die leistenförmigen Schubstangen 24 zwischen oberen Führungsflächen 45 am Systemkasten bzw. Verschlussgehäuse 1 und unteren Führungsflächen 46 am hinteren Teil 12 des Gewehrlaufs 2 verschiebbar geführt ist. Bei der gezeigten Ausführung ist der Verschlussgriff 32 einteilig mit dem stiftförmigen Steuerelement 31 ausgeführt. Das Steuerelement 31 und der Verschlussgriff 32 können aber auch als separate Teile ausgebildet sein, die fest miteinander verbunden sind.

Am hinteren Ende der in Schussrichtung gesehen linken Schubstange 24 der Verschlussbetätigungseinrichtung 5 ist eine in den Figuren 9 bis 11 näher dargestellte Demontagesicherung 47 zur sicheren Halterung und Verhinderung einer unerwünschten Demontage des stiftförmigen Steuerelements 31 angeordnet. Die Demontagesicherung 47 umfasst einen zu dem stiftförmigen Steuerelement 31 rechtwinklig angeordneten Sicherungsstift 48, der in einem auch in Figur 3 gezeigten, zur Oberseite der Schubstange 24 hin offenen Sackloch 49 am hinteren Ende der in Schussrichtung gesehen linken Schubstange 24 angeordnet ist.

Wie aus den Figuren 10 und 11 hervorgeht, ist der Sicherungsstift 48 innerhalb des Sacklochs 49 über eine seitliche Längsnut 50 und einen dazu senkrechten Haltestift 51 zwischen einer in Figur 10 dargestellten unteren Sicherungsstellung und einer in Figur 11 gezeigten oberen Demontagestellung verschiebbar geführt und wird durch eine Druckfeder 52 nach oben in die Demontagestellung gedrückt. Der Sicherungsstift 48 weist an seiner der Längsnut 50 gegenüberliegenden Seite eine Einbuchtung 53 mit einem an die Außenkontor des Steuerelements 31 angepassten Radius auf. Auch das stiftförmige Steuerelement 31 enthält an seinem dem Verschlussgriff 32 entgegensetzten Ende eine dem Sicherungsstift 48 zugewandte Einbuchtung 54, die auch in den Figuren 5 und 7 gezeigt ist. Wenn der Gewehrlauf 2 montiert ist, wird der Sicherungsstift 48 von dem hinteren Teil 12 des Gewehrlaufs 2 in die untere Sicherungsstellung der Figuren 9 und 10 gedrückt. Die Einbuchtung 53 an dem Sicherungsstift 48 ist derart angeordnet, dass sich diese in der unteren Sicherungsstellung des Sicherungsstifts 48 unterhalb der Mittelachse des stiftförmigen Steuerelements 31 befindet und der Sicherungsstift 48 mit seinem zylindrischen oberen Ende in die Einbuchtung 54 des stiftförmigen Steuerelements 31 eingreift. Dadurch kann in der unteren Sicherungsstellung des Sicherungsstifts 48 ein Herausziehen des stiftförmigen Steuerelements 31 verhindert werden. Erst wenn der Gewehrlauf 2 abgenommen wird, kann der Sicherungsstift 48 durch die Druckfeder 52 in die in Figur 11 gezeigte Demontagestellung gelangen. Die Einbuchtung 53 in dem Sicherungsstift 48 ist derart angeordnet, dass diese in der Demontagestellung von Figur 11 auf der Höhe der Mittelachse des stiftförmigen Steuerelements 31 liegt und somit das stiftförmige Steuerelement 31 herausgezogen werden kann.

In den Figuren 12 und 13 ist erkennbar, dass an der dem Hülsenboden 56 einer Patronenhülse 57 zugewandeten Vorderseite des Verschlusskörpers 6 ein radial beweglicher Hülsenhalter 58 angeordnet ist. Der rechtwinklig zur Längsachse des Verschlussköpers 6 bewegliche Hülsenhalter 58 ist über eine Kugelraste mit einer in dem Verschlusskörper 6 angeordneten und durch eine Feder beaufschlagten Rastkugel 59 und zwei Rasten 60 und 61 an der Innenseite des Hülsenhalters 58 zwischen zwei Rastpositionen verschiebbar. Durch den Hülsenhalter 58 wird die Patronenhülse 57 auch dann in der Höhe des Patronenlagers gehalten, wenn sich der Verschlusskörper 6 quer zur Längsachse des Laufs zwischen der in Figur 12 gezeigten oberen Verriegelungsstellung und der in Figur 13 gezeigten unteren Entriegelungsstellung bewegt.

Der Hülsenhalter 58 ist gemäß Figur 14 in einer Radialnut 62 an der Vorderseite des Verschlusskörpers 6 verschiebbbar geführt und weist an seinem radial inneren Ende eine Auflagefläche 63 zur Anlage an der Unterseite des Hülsenbodens 56 auf. In einer weiteren Radialnut 64 an der Vorderseite des Verschlusskörpers 6 ist auch der Auszieher 55 radial beweglich geführt.

Das vorstehend beschriebene Gasdrucklade-Gewehr funktioniert wie folgt:
Beim Auslösen eines Schusses wird ein Teil der Pulvergase durch die Gasentnahmebohrung 19 vom Gewehrlauf 2 in den Gaszylinder 18 geleitet. Durch den in den Gaszylinder 18 abgeleiteten Gasdruck wird der Druckkolben 20 in Schussrichtung gesehen nach hinten gedrückt. Dabei wird auch die Verschlussbetätigungseinrichtung 5 mit dem Träger 22 und den beiden Schubstangen 24 entgegen der Kraft der Verschlussfeder 7 nach hinten geschoben. Durch die Rückwärtsbewegung der beiden Schubstangen 24 kann sich der Verschlusskörper 6 nach unten bewegen, so dass der Verriegelungsblock 35 aus der Verriegelungsnut 43 am Gewehrlauf 2 gelangen und der Verschlusskörper 6 das Patronenlager im Gewehrlauf 2 nach hinten öffnen kann. Bei der Rückwärtsbewegung des Verschlusskörpers 6 wird die leere Patronenhülse über das Auswurffenster 12 ausgeworfen und das Schloss wird gespannt. Dann kann eine neue Patrone über die Magazinfeder eines Magazins auf die Höhe des Patronenlagers gebracht werden. Von der Verschlussfeder 7 wird der Verschlusskörper 6 über die Verschlussbetätigungseinrichtung 5 mit dem Träger 22 und den beiden Schubstangen 24 nach vorne und dabei die neue Patrone in das Patronenlager gedrückt. Der Verschlusskörper 6 gelangt über die Verriegelungsrampen 27 an den Schubstangen 24 wieder in die Verriegelungsstellung und der Verschluss ist geschlossen. Zur Erleichterung der Verschiebung des Verschlusskörpers 6 in die Verriegelungsstellung können an den Ansätzen 25 in Figur 4 erkennbare Schrägen 65 mit einer den Verriegelungsrampen 27 entsprechenden Neigung vorgesehen sein.

Zur Demontage des Gewehrlaufs 2 müssen bei dem vorstehend beschriebenen Gasdrucklade-Gewehr einfach die beiden von der Unterseite des Verschlussgehäuses 1 zugänglichen und z.B. mit einem Innensechskant versehenen hülsenförmigen Muttern 16 mit Hilfe eines Sechskantschlüssels gelöst werden. Dann kann der gesamte Gewehrlauf 2 ohne weiteres nach oben abgenommen werden. Es ist keine vorherige Demontage des Vorderschafts 3 erforderlich. Wenn der Gewehrlauf 2 abgenommen wird, gelangt auch der Sicherungsstift 48 der Demontagesicherung 47 in die obere Demontagestellung, so dass das stiftförmige Steuerelement 31 über den Verschlussgriff 32 herausgezogen und dadurch der Verschlusskörper 6 demontiert werden kann.

Auch zur Montage des Gewehrlaufs 2 muss dieser lediglich auf das Verschlussgehäuse 1 mit dem über die Führungsstange 4 fixierten Vorderschaft 3 so aufgelegt werden, dass die beiden Haltebolzen 13 in die dafür vorgesehenen Bohrungen 14 in dem Auflageteil 15 des Verschlussgehäuses 1 und der Gasentnahmeblock 17 in die Aufnahme 33 des auf der Führungsstange 4 geführten Trägers 22 der Verschlussbetätigungseinrichtung 5 gelangen. Durch Anziehen der Muttern 16 wird der Gewehrlauf 2 dann fixiert. Dadurch wird eine besonders schnelle und einfache Montage und Demontage des Laufs 2 ermöglicht. Wenn der Gewehrlauf 2 montiert ist, befindet sich der Sicherungsstift 48 der Demontagesicherung 47 in der unteren Sicherungsstellung, in der ein Herausziehen des stiftförmigen Steuerelements 31 verhindert wird.

Die Erfindung ist nicht auf das vorstehend beschriebene Gasdrucklade-Gewehr beschränkt. Sie ist in entsprechender Weise auch bei anderen Selbstladegewehren, Repetiergewehren oder anderen Gewehren einsetzbar.

## Patentansprüche

1. Verschluss für ein Gewehr mit einer in Längsrichtung des Gewehrs verschiebbaren Verschlussbetätigungseinrichtung (5) und einem Verschlusskörper (6), der an seiner Vorderseite einen Auszieher (55) enthält und durch die Verschlussbetätigungseinrichtung (5) zwischen einer Verriegelungsstellung und einer Entriegelungsstellung bewegbar ist, wobei die Verschlussbetätigungseinrichtung (5) mit dem Verschlusskörper (6) über ein quer zum Verschlusskörper (6) bewegbares und als Steckverbinder ausgebildetes Steuerelement (31) verbunden ist, das durch eine durchgehende Steueröffnung (40) im Verschlusskörper (6) verläuft, **dadurch gekennzeichnet, dass** an der Steueröffnung (40) eine Entriegelungsrampe (42) angeordnet ist und dass das Steuerelement (31) mit der Entriegelungsrampe (42) am Verschlusskörper (6) zu dessen Verschiebung aus einer oberen Verriegelungsstellung in eine untere Entriegelungsstellung zusammenwirkt.

2. Verschluss nach Anspruch 1, **dadurch gekennzeichnet, dass** das Steuerelement (31) in Form eines von der Außenseite des Gewehrs montier- und demontierbaren Stifts ausgebildet ist.

3. Verschluss nach Anspruch 1 oder 2, **dadurch gekennzeichnet, dass** an dem Steuerelement (31) ein Verschlussgriff (32) angeordnet ist.

4. Verschluss nach einem der Ansprüche 1 bis 3, **dadurch gekennzeichnet, dass** die Verschlussbetätigungseinrichtung (5) zwei zueinander parallele Schubstangen (24) enthält, zwischen denen das Steuerelement (31) angeordnet ist.

5. Verschluss nach Anspruch 4, **dadurch gekennzeichnet, dass** in einer der Schubstangen (24) eine Demontagesicherung (47) zur Verhinderung einer unerwünschten Demontage des Steuerelements (31) angeordnet ist.

6. Verschluss nach Anspruch 5, **dadurch gekennzeichnet, dass** die Demontagesicherung (47) einen zu dem Steuerelement (31) rechtwinklig angeordneten Sicherungsstift (48) enthält, der zwischen einer das Steuerelement (31) haltenden Sicherungsstellung und einer das Steuerelement (31) freigebenden Demontagestellung verschiebbar ist.

7. Verschluss nach Anspruch 6, **dadurch gekennzeichnet, dass** der Sicherungsstift (48) innerhalb eines Sacklochs (49) über eine seitliche Längsnut (50) und einen dazu senkrechten Haltestift (51) zwischen der Sicherungsstellung und der Demontagestellung verschiebbar geführt ist und durch eine Druckfeder (52) in die Demontagestellung gedrückt wird.

8. Verschluss nach einem der Ansprüche 4 bis 7, **dadurch gekennzeichnet, dass** der Verschlusskörper (6) seitlich vorstehende Ansätze (25) enthält, die mit Verriegelungsrampen (27) an den beiden Schubstangen (24) der Verschlussbetätigungseinrichtung (5) zur Verschiebung des Verschlusskörpers (6) in die Verriegelungsstellung zusammenwirken.

9. Verschluss nach einem der Ansprüche 1 bis 8, **dadurch gekennzeichnet, dass** an dem Verschlusskörper (6) ein radial beweglicher Hülsenhalter (58) angeordnet ist.

10. Gewehr mit einem Verschlussgehäuse (1), einem am Verschlussgehäuse (1) lösbar befestigten Gewehrlauf (2) und einem Verschluss, **dadurch gekennzeichnet, dass** der Verschluss nach einem der Ansprüche 1 bis 9 ausgebildet ist.

11. Gewehr nach Anspruch 10, **dadurch gekennzeichnet, dass** die Verschlussbetätigungseinrichtung (5) zwischen oberen Führungsflächen (45) am Verschlussgehäuse (1) und unteren Führungsflächen (46) am Gewehrlauf (2) verschiebbar geführt ist.

12. Gewehr nach Anspruch 10 oder 11, **dadurch gekennzeichnet, dass** der Gewehrlauf (2) einen auf das Verschlussgehäuse (1) aufsetzbaren und mit diesem fest verbindbaren hinteren Teil (12) und einen vom Verschlussgehäuse (1) frei auskragenden vorderen Teil (10) ohne feste Verbindung zu einem am Verschlussgehäuse (1) befestigten Vorderschaft (3) enthält.

## Claims

1. Breech mechanism for a rifle having a closure-actuation device (5) which can be displaced in the longitudinal direction of the rifle and a closure body (6) which contains an extractor (55) on its front side and can be moved by the closure-actuation device (5) between a locking position and an unlocking position, wherein the closure-actuation device (5) is connected to the closure body (6) via a control element (31) which can be moved transversely to the closure body (6) and is designed as a plug connector and which runs through a continuous control opening (40) in the closure body (6), characterisedin that an unlocking ramp (42) is arranged on the control opening (40) and in that the control element (31) cooperates with the unlocking ramp (42) on the closure body (6) for displacement thereof from an upper locking position to a lower unlocking position.

2. Breech mechanism according to claim 1, **characterised in that** the control element (31) is designed in the form of a pin which can be assembled and dismantled from the outside of the rifle.

3. Breech mechanism according to claim 1 or 2, **characterised in that** a closure grip (32) is arranged on the control element (31).

4. Breech mechanism according to one of claims 1 to 3, **characterised in that** the closure-actuation device (5) contains two connecting rods (24)parallel to one another, between which the control element (31) is arranged.

5. Breech mechanism according to claim 4, **characterised in that** a dismantling safety mechanism (47) for preventing undesirable dismantling of the control element (31) is arranged in one of the connecting rods (24).

6. Breech mechanism according to claim 5, **characterised in that** the dismantling safety mechanism (47) contains a securing pin (48) arranged at a right-angle to the control element (31) and which can be displaced between a securing position supporting the control element (31) and a dismantling position releasing the control element (31).

7. Breech mechanism according to claim 6, **characterised in that** the securing pin (48)within a blind hole (49) is guided to be displaceable over a lateral longitudinal groove (50) and a supporting pin (51) vertical thereto between the securing position and the dismantling position and is pressed into the dismantling position by a compression spring (52).

8. Breech mechanism according to one of claims 4 to 7, **characterised in that** the closure body (6) contains laterally projecting shoulders (25) which cooperate with locking ramps (27) on the two connecting rods (24) of the closure-actuation device (5) for displacement of the closure body (6) into the locking position.

9. Breech mechanism according to one of claims 1 to 8, **characterised in that** a radially movable sleeve holder (58) is arranged on the closure body (6).

10. Rifle having a closure housing (1), a rifle barrel (2) attached releasably to the closure housing (1) and a breech mechanism, **characterised in that** the breech mechanism is designed according to one of claims 1 to 9.

11. Rifle according to claim 10, **characterised in that** the closure-actuation device (5) is guided to be displaceable between upper guide surfaces (45) on the closure housing (1) and lower guide surfaces (46) on the rifle barrel (2).

12. Rifle according to claim 10 or 11, **characterised in that** the rifle barrel (2) contains a rear part (12) which can be placed on the closure housing (1) and can be firmly connected to the latter and a front part (10) freely projecting from the closure housing (1) without firm connection to a front stock (3) attached to the closure housing (1).

## Revendications

1. Culasse pour un fusil avec un dispositif d'actionnement de culasse (5) pouvant être coulissé dans le sens longitudinal du fusil et un corps de culasse (6), qui contient au niveau de son côté avant un extracteur (55) et peut être déplacé par le dispositif d'actionnement de culasse (5) entre une position de verrouillage et une position de déverrouillage, dans laquelle le dispositif d'actionnement de culasse (5) est relié au corps de culasse (6) par l'intermédiaire d'un élément de commande (31) pouvant être déplacé de manière transversale par rapport au corps de culasse (6) et réalisé sous la forme d'un connecteur enfichable, qui s'étend dans le corps de culasse (6) à travers une ouverture de commande (40) continue, **caractérisée en ce qu'**une rampe de déverrouillage (42) est disposée au niveau de l'ouverture de commande (40), et que l'élément de commande (31) coopère avec la rampe de déverrouillage (42) au niveau du corps de culasse (6) aux fins de son coulissement depuis une position de verrouillage supérieure dans une position de déverrouillage inférieure.

2. Culasse selon la revendication 1, **caractérisée en ce que** l'élément de commande (31) est réalisé sous la forme d'une goupille pouvant être montée et démontée depuis le côté extérieur du fusil.

3. Culasse selon la revendication 1 ou 2, **caractérisée en ce qu'**une poignée de culasse (32) est disposée au niveau de l'élément de commande (31).

4. Culasse selon l'une quelconque des revendications 1 à 3, **caractérisée en ce que** le dispositif d'actionnement de culasse (5) contient deux tiges de poussée (24) parallèles l'une par rapport à l'autre, entre lesquelles est disposé l'élément de commande (31).

5. Culasse selon la revendication 4, **caractérisée en ce qu'**un système de sécurité anti-démontage (47) servant à empêcher un démontage involontaire de l'élément de commande (31) est disposé dans une des tiges de poussée (24).

6. Culasse selon la revendication 5, **caractérisée en ce que** le système de sécurité anti-démontage (47) contient une goupille de sécurité (48) disposée à angle droit par rapport à l'élément de commande (31), qui peut être coulissée entre une position de sécurité retenant l'élément de commande (31) et une position de démontage débloquant l'élément de commande (31).

7. Culasse selon la revendication 6, **caractérisée en ce que** la goupille de sécurité (48) est guidée de manière à pouvoir être coulissée entre la position de sécurité et la position de démontage à l'intérieur d'un trou borgne (49) par l'intermédiaire d'une rainure longitudinale (50)latérale et d'une goupille de retenue (51) perpendiculaire et est poussée par un ressort de pression (52) dans la position de démontage.

8. Culasse selon l'une quelconque des revendications 4 à 7, **caractérisée en ce que** le corps de culasse (6) contient des appendices (25) faisant saillie de manière latérale, qui coopèrent avec des rampes de verrouillage (27) au niveau des deux tiges de poussée (24) du dispositif d'actionnement de culasse (5) afin de faire coulisser le corps de culasse (6) dans la position de verrouillage.

9. Culasse selon l'une quelconque des revendications 1 à 8, **caractérisée en ce qu'**un porte-douille (58) mobile de manière radiale est disposé au niveau du corps de culasse (6).

10. Fusil avec un boîtier de culasse (1), un canon de fusil (2) fixé de manière amovible au niveau du boîtier de culasse (1) et une culasse, **caractérisé en ce que** la culasse est réalisée selon l'une quelconque des revendications 1 à 9.

11. Fusil selon la revendication 10, **caractérisé en ce que** le dispositif d'actionnement de culasse (5) est guidé de manière à pouvoir coulisser entre des surfaces de guidage supérieures (45) au niveau du boîtier de culasse (1) et des surfaces de guidage inférieures (46) au niveau du canon de fusil (2).

12. Fusil selon la revendication 10 ou 11, **caractérisé en ce que** le canon de fusil (2) contient une partie arrière (12) pouvant être placée sur le boîtier de culasse (1) et pouvant être reliée à ce dernier de manière solidaire et une partie avant (10) en porte-à-faux librement depuis le boîtier de culasse (1) sans liaison solidaire avec un manche avant (3) fixé au niveau du boîtier de culasse (1).
